# EUROPÄISCHE PATENTSCHRIFT

(11) **EP 0 307 414 B1**
(45) Veröffentlichungstag und Bekanntmachung des Hinweises auf die Patenterteilung: **09.05.1990**
(21) Anmeldenummer: 87903847.9
(22) Anmeldetag: 31.05.1987
(51) Int. Cl.: F01N 3/02

(54) **ABGASREINIGUNGSSYSTEM FÜR DIESELMOTOREN**
EXHAUST GAS CLEANING SYSTEM FOR DIESEL ENGINES
SYSTEME D'EPURATION DES GAZ D'ECHAPPEMENT POUR MOTEURS DIESEL

(30) Priorität: 30.05.1986 LU 86448; 18.11.1986 LU 86671
(43) Veröffentlichungstag der Anmeldung: 22.03.1989
(73) Patentinhaber: Kuhnert, Dieter, Dr., D-74889 Sinsheim (DE)
(72) Erfinder: Kuhnert, Dieter, Dr., D-74889 Sinsheim (DE)
(74) Vertreter: Schuster, Gregor, Dipl.-Ing.
(86) Internationale Anmeldenummer: DE8700245
(87) Internationale Veröffentlichungsnummer: WO8707324

(56) Entgegenhaltungen:
- GB-A- 2 070 972
- US-A- 4 478 618
- US-A- 4 573 317
- Patent Abstracts of Japan, vol. 8, no. 197 (M-324) (1634), 11 September 1984, abstract
- Patent Abstracts of Japan, vol. 8, no. 166 (M-314) (1603), 02 August 1984, abstract
- Patent Abstracts of Japan, vol. 9, no. 124 (M-383) (1847), 29 May 1985

## Beschreibung

Die Erfindung bezieht sich auf ein Abgasreinigungssystem für Dieselmotoren nach der Gattung des Hauptanspruchs.

Die Filterung der Dieselabgase ist deshalb erforderlich, weil motorische Maßnahmen zur Rußminderung allein nicht ausreichen. Für diese Nachbehandlung der Abgase sind schon die verschiedensten Vorrichtungen mit Filtern vorgeschlagen worden, wobei zum Beispiel keramische oder elektrostatische Filter verwendet werden. Durch diese Filter werden die Rußteilchen im Abgas ausgefiltert, die sich an bzw. auf dem Filter ablagern. Damit ergibt sich die Notwendigkeit, den abgelagerten Ruß von Zeit zu Zeit zu entfernen, um die Funktionsfähigkeit des Filters zu erhalten, was ganz allgemein als Regeneration des Filters bezeichnet wird.

So ist in dem SAE-Papier Nr. 850015 eine Vorrichtung mit monolithischen Keramikfiltern und deren Regeneration durch gezielte Wahl von Motoreinstell-Parametern in Verbindung mit motornahem Einbau des Filters beschrieben. Bei dieser Vorrichtung ist die Filterregeneration jedoch großen Zufällen unterworfen, wobei unter anderem die Gefahr besteht, daß der Filterblock thermisch überlastet wird.

Eine Verbesserung der Regeneration läßt sich durch Zudosierung von metallhaltigen Additiven, die dem Kraftstoff zugeführt werden, erreichen, wie es beispielsweise in der SAE-Veröffentlichung Nr. 860137 dargestellt ist. Hierbei ergibt sich aber das weitere Problem, daß metallhaltige Verbindungen emittiert werden.

Ein grundsätzlich anderer Lösungsweg zur Regeneration der Filter geht dahin, den Ruß mittels eines zusätzlichen Brenners abzubrennen, der im Bedarfsfalle eingeschaltet wird und durch die Brennergase den Ruß verbrennt (vergleiche zum Beispiel DE-OS 3219948). Hierbei besteht jedoch das besondere Problem darin, die Brennerfunktion an den jeweiligen Betriebszustand, nämlich Abgasmenge, Abgastemperatur, Abgasdruck der Motorgase anzupassen. Schon geringe Abweichungen von der erforderlichen Abstimmung können zur thermischen Beschädigung bzw. Zerstörung des Filters führen.

Um diese Schwierigkeiten zu umgehen, hat man umschaltende Vorrichtungen mit zwei gleichen Filtern vorgeschlagen, bei denen jeweils ein Filter sich im Abgasstrom befindet und das andere unabhängig davon mit Hilfe eines Brenners regeneriert wird (DE-OS 3204176). Der Nachteil einer derartigen Vorrichtung liegt im großen Bauvolumen, Bauaufwand und in den notwendigen Umschaltorganen, die den heißen korrosiven Brenngasen ausgesetzt sind.

Es ist deshalb auch schon vorgeschlagen worden, die Regeneration des Filters sektorweise vorzunehmen, indem eine entsprechend gebaute Brennkammer sekterweise über den Filterblock geführt wird (vergleiche z.B. US-PS 4481767). Ein großer Nachteil besteht hierbei darin, daß sich die Brennerhaube wegen der unterschiedlichen Hitzeentwicklung und der Hebelwirkung der Befestigungsvorrichtung verzieht, was wiederum bedeutet, daß die Haube nicht sauber gegen die Teile des Filters abgedichtet werden kann, die gerade nicht der Regeneration unterzogen sind.

Zur Vermeidung dieses Nachteils geht die Erfindung beim Oberbegriff des Anspruchs 1 von der kinematischen Umkehr dieses bekannten Vorschlags aus, wobei in bekannter Weise (US-PS 4 573 317) der Filter sektorenweise in den Brennerbereich gedreht wird. Abgesehen vom großen Bauaufwand hat diese gattungsgemäße Vorrichtung erhebliche Nachteile. Hierzu gehört insbesondere das Kühlproblem. Da die Brennergase und der Ruß eine zusätzliche Wärmequelle darstellen, sollte eine direkt wirkende Wärmesenke vorhanden sein, um die Bauteile gegen Temperaturüberlastung zu schützen. Bei allen bekannten Vorrichtungen ist zwar auch eine Wärmesenke vorhanden, die aber unzureichend ist, so daß ein Wärmestau entsteht, der sehr bald zur Zerstörung der Filter führen kann.

Hier soll nun die Erfindung mit den kennzeichnenden Merkmalen des Anspruchs 1 Abhilfe schaffen, indem dem vorgeschlagenen Abgasreinigungssystem nicht mehr die genannten Nachteile anhaften und das darüber hinaus noch wesentliche Vorteile bringt.

Vorteilhafterweise sind die Filterelemente als Rohre ausgebildet deren Wand radial vom Abgas durchströmt wird, ao daß eine große Filterfläche vorhanden ist. Die Zuführung der Abgase kann in den zweiten oder alternativ in den ersten Teilraum erfolgen. Die zugeführten zu reinigenden Abgase strömen also durch die Filterröhren sowie durch deren Wandungen von einem Teilraum in den andern und umstreichen bei Anordnung der Kammer im zweiten Teilraum hierbei auch die dem Regenerationssektor zugeordneten Filterröhren, die an sich durch die Kammer von der Abgasreinigung abgekoppelt sind. Dadurch findet zwischen den Filterröhren vor der Kammer und dem gefilterten Abgasstrom ein Wärmeaustauschprozeß statt. Dieser Prozeß erreicht, daß die Filterröhren des Regenerationssektors entweder auf Temperatur gehalten werden und dadurch beim Einschwenken in einen Filtersektor bereits die Abgastemperatur besitzen oder gekühlt werden, wenn beim Abbrennen des Rußes die heißen Brennerbzw. Rußabgase die Filterröhren durchströmen und zu sehr aufheizen. Man genügt also hier der Forderung, daß Wärmequelle und Wärmesenke räumlich zusammen liegen. Dabei ist auch vorteilhaft, daß der Wärmeaustausch auf der gesamten Länge der Filterröhren stattfindet.

Vorteilhafterweise kann auch erfindungsgemäß der Regenerationsbrenner beim Start der Brennkraftmaschine eingeschaltet sein, so daß durch die aufgeheizten Röhren die kalten Abgase erwärmt werden, um so den bei noch kalter Maschine üblichen Rauchstoß zu unterbinden. Bei bekannten Vorrichtungen besteht dieser Vorteil nicht.

Es ist offensichtlich, daß man durch die Gestaltung des Filterblockes aus mehreren räumlich getrennten radial durchströmten Röhren einen Wärmestau vermeidet, wie er bei den bekannten Monolithen (Filterkerzen) auftreten kann. Weiter ist hier vorteilhaft, daß die einzelnen Filterröhren im Bedarfsfall ausgetauscht werden können. Als Filterelemente können erfindungsgemäß keramische Wickelfilter oder Stahlwollefilter dienen, die als Filterrohre ausgebildet oder in diesen angeordnet sind.

Nach einer vorteilhaften Ausgestaltung der Erfindung kann als Regenerationsmittel ein Brenner zum Erzeugen von heißen Abbrenngasen dienen, welche in der Kammer erzeugt werden. Grundsätzlich können aber atatt dessen zur Regeneration in der Kammer katalytisch wirksame Substanzen dienen oder das Einsprühen von chemischen Oxydantien vorgesehen sein.

Nach einer weiteren Ausgestaltung der Erfindung ist besonders vorteilhaft, wenn die Filterröhren rotationssymmetrisch um eine Mittelachse gebündelt und in der zylindrischen Trommel untergebracht sind, wobei die Mittelachse als Drehachse der Trommel im Gehäuse gelagert ist.

Nach einer weiteren Ausgestaltung der Erfindung sind die Trennwände im zweiten Teilraum radial von der Drehachse ausgehend bis zur Gehäuseinnenwand reichend angeordnet, so daß eine sektorförmige Kammer entsteht.

Nach einer vorteilhaften Ausgestaltung der Erfindung sind die Filterröhren an der geschlossenen Seite über eine scheibenförmige Wand der Trommel miteinander verbunden und mittels dieser Wand suf der Welle drehfest abgestützt. Die Filterröhren können einseitig oder zweiseitig in der Trommel gelagert sein. Bei einseitiger Einspannung können sich die Filterröhren frei ausdehnen und dadurch Spannungen abbauen; bei zweiseitiger Lagerung der Filterröhren mit Fest-und Losseite können sich die Filterröhren ebenfalls frei ausdehnen und es treten zusätzlich keine Belastungen des Keramikmaterials durch Erachütterungen auf, die auf das Gehäuse einwirken könnten. Die Art der Lagerung der Filterröhren wird dem Bedarfsfall angepaßt.

Nach einer weiteren vorteilhaften Ausgestaltung der Erfindung kann die Reinigungskapazität dem tatsächlichen Anfall von Restmengen dadurch angepaßt werden, daß die Taktfrequenz beim Weiterdrehen des Filterblocks in Abhängigkeit der zeitlich gemittelten Motorlast änderbar ist.

Nach einem erfindungsgemäßen Verfahren gemäß Anspruch 15 werden vorteilhafterweise die gefilterten Abgase zur Kühlung bzw. zur Temperierung über den Regenerationsbereich geleitet, wodurch eine Temperaturüberlastung vermieden und Taupunktsprobleme bei zu niederen Temperaturen vermieden werden. Es wird fortwährend innerhalb des rohrförmigen Filterelements regeneriert und außerhalb das Filterelement fortwährend vom bereits gereinigten Abgasstrom umspült und damit gekühlt. Der Wärmeaustauschvorgang und der Regenerationsvorgang laufen beide unbeeinflußt voneinander fortwährend und parallel ab. Dieser Wärmeaustauschvorgang ist also stationär. Das Temperaturfeld ist konstant mit allen Vorteilen für den Prozeß und die Materialbeanspruchung.

Weitere Merkmale und Vorteile der Erfindung ergeben sich aus den Unteransprüchen und der nachfolgenden Beschreibung von Ausführungsbeispielen.

Es zeigen.
Fig. 1 einen Schnitt durch das erfindungsgemäße Abgasreinigungssystem
Fig. 2 einen Schnitt nach Linie 11-11 in Fig. 1
Fig. 3 eine perspektivische Darstellung des neuen Abgasreinigungssystems
Fig. 4-6 weitere Ausführungsbeispiele der Erfindung.

Die Figur 1 zeigt ein bevorzugtes Ausführungsbeispiel der Erfindung.

Der Filterblock ist in dem zylindrischen Gehäuse untergebracht und besteht aus den einzelnen Filterröhren 2, die rotationssymmetrisch und achsparallel um die Mittelachse 3 angeordnet sind. Die Mittelachse 3 ist als Welle in dem Gehäuse 1 gelagert. Die in der Darstellung der Fig. 1 linken Enden der Filterröhren 2 sind in die scheibenförmige Wand 4 eingesteckt und entweder wie im strichpunktiert dargestellten Kreis gezeigt, dadurch einseitig verschlossen oder die Röhren 2 durchdringen die Wand 4 und sind in sich geschlossen. Die Wände 4 und 5 sind in geeigneter Weise mit der Welle 3 drehfest verbunden, so daß sich auch die Filterröhren 2 bei drehender Welle 3 mitdrehen.

Das Gehäuse 1 ist ferner durch die Trennwand 5 in zwei gegeneinander abgedichtete Teilräume 6 und 7 unterteilt. Die freien Enden der Filterröhren 2 sind so in der Trennwand 5 gelagert, daß in diesem Falle ihre Öffnungen mit der dem Teilraum 6 zugewandten Stirnseite der Trennwand 5 fluchten, wie dies deutlich aus Fig. 3 zu erkennen ist.

Der Teilraum 6 dient als Zufuhrraum für die zu reinigenden Abgase, während in dem Teilraum 7 die Filterung der Abgase mittels der Filterröhren 2 erfolgt. Der Teilraum 6 ist ferner durch die Trennwände 8 und 9, die sich radial von der Welle 3 bis zur Innenwand des Gehäuses 1 erstrecken und ortsfest sind, unterteilt. Man erhält so einen sektorförmigen Raum 10, der gegenüber dem Restraum abgedichtet ist und der wesentlich kleiner ist als der verbleibende Filterbereich. In den Sektorraum 10 ragt der Brenner 11 hinein, so daß er als Regenerationsraum bezeichnet werden kann. Fig. 2 zeigt deutlich die Ausbildung des Regenerationsraumes. Die Zufuhr der zu reinigenden Abgase erfolgt über den Stutzen 12 und die Abführung der gereinigten Abgase über den Stutzen 13. Der aus den einzelnen Filterröhren und den Wänden 4 und 5 bestehende Filterblock kann mittels des schematisch angedeuteten Motors 14 in dem Gehäuse 1 verdreht werden.

Es sei nun die Arbeitsweise des dargestellten Abgasreinigungssystems beschrieben.

Es sei hierbei angenommen, daß sich der Filterblock in der in Fig. 1 dargestellten Lage befindet. Das Abgas strömt in Richtung des Pfeiles 15 durch den Stutzen 12 in den vom Regenerationsraum abgetrennten Raum und von dort über die Öffnungen 16 der Filterröhren 2. Da die Filterröhren 2 am gegenüberliegenden Ende abgeschlossen sind, sind die Abgase gezwungen durch die Filterwandungen zu dringen, und zwar auf der gesamten Länge der Filterröhren, so daß man große wirksame Filterflächen hat. Beim Durchströmen der Gase legen sich die Schwebeteilchen, d.h. der Ruß, an der Innenwandung der Filterröhren ab. Die durch die Filterröhren gereinigten Abgase umströmen auf ihrem Weg zu dem Abflußstutzen 13 die zu dem Regenerationssektor gehörenden Filterröhren, wirken so auf diese abkühlend und vereinigen sich mit den Regenerationsgasen, um mit diesen in Richtung des Pfeiles 17 abzufließen. In die zum Regenerationssektor 10 gehörenden Filterröhren 2 können wegen der Abdichtung durch die Trennwände 8 und 9 keine Abgase gelangen. Stattdessen treten die Brennergase in sie ein, wodurch sie aufgeheizt werden bis der Zündpunkt des abgelagerten Rußes erreicht ist und dieser somit gezündet und verbrannt wird. Es kann zweckmäßig sein, den Brenner nach Beginn des Abbrennens abzuschalten.

Nach dem Regenerieren der betroffenen Filterröhren wird der Filterblock um eine Sektorbreite mittels des Motors 14 weitergedreht. Es ist selbstverständlich auch möglich, anstelle der taktweisen Drehung den Filterblock kontinuierlich zu drehen.

Zwischen Filterblock und Gehäuse sind Dichtungsmittel 18 angeordnet, um zu verhindern, daß ungereinigte Abgase in den Regenerationsraum gelangen. Dies gilt auch für die Schlitze zwischen den feststehenden Trennwänden 8 und 9 und dem beweglichen Filterblock, wofür eine nicht näher erläuterte Leistendichtung vorhanden ist, über die die Stirnfläche der Trennwand 5 gleitet. Zur Verminderung des Verschleißes zwischen den Dichtungen und der Trennwand 5 ist es vorteilhaft, während der Drehung eine Entlastung der Dichtungen durch leichtes axiales Verschieben vorzunehmen. Dieses kann zum Beispiel durch axiales Verschieben der Welle 3 mit geeigneten, nicht näher beschriebenen Mitteln erfolgen. Das Abheben kann aber auch nur so gerinfügig gehalten werden, bzw. ganz weggelassen werden, daß die drehenden Flächen aneinander reiben, so daß der Ruß an den Stirnseiten der Filterröhren abgekratzt und somit auch eine Reinigung dieser Flächen erreicht wird. Im letzteren Falle müssen dann die beschriebenen Dichtungen 18 entsprechend widerstandsfähig sein.

Die Reinigung der Filterröhre erfolgt in dem beschriebenen Beispiel taktweise; hierbei ist es möglich die Taktzeit, d.h. die Zeit der Regeneration zu bestimmen und sie beispielsweise von dem Beladungszustand der Filterröhren mit Ruß abhängig zu machen. Hierzu muß dann der Beladungszustand kontrolliert und gemessen werden, was durch Druckmessungen erfolgen kann, indem die Druckdifferenz zwischen den statischen Drücken vor und hinter dem Regenerationssektor ermittelt wird. In Fig. 1 sind die zu diesem Zwecke dienenden Meßsonden 19 und 20 schematisch angedeutet. Die Druckdifferenz kann bei gerade gestartetem Brenner (heißes Verfahren) oder gerade gestarteter Brennerluft (kaltes Verfahren) gemessen werden. Die Differenzdruckmessung ist dadurch sicherer, daß man einen definierten Brenner-Luftstrom hat und nicht von den wechselnden Betriebszuständen der Motorabgase abhängig ist.

Eine weitere, an sich bekannte Maßnahme kann auch bei dem neuen Abgasreinigungssystem angewendet werden, nämlich das Beschichten mit katalytisch wirksamen Substanzen. Dies bringt den Vorteil, daß die im Ruß adsorbierten Kohlenwasserstoffe vollständig verbrannt werden. Dies ist insbesondere dann notwendig, wenn die Desorbtion der Kohlenwasserstoffe durch Wärmeleitung schneller erfolgt als der Abbrennvorgang, d.h. die Abgase würden sonst nicht in ausreichender Weise verbrannt sein. Dabei ist es vorteilhaft und zweckmäßig, wenn die katalytische Beschichtung auf der Abströmseite der Filter vorgesehen ist.

Es ist ohne weiteres ersichtlich, daß dem Fachmann mannigfaltige Änderungen und Ergänzungen des beschriebenen Abgasreinigungssystems bleiben, ohne den Rahmen der Erfindung zu verlassen.

Eine für gewisse Anwendungsfälle brauchbare Abänderung kann in der Umkehr der Flußrichtung der Abgase bestehen, d.h. daß die Abgase in den Stutzen 13 eingeleitet werden und aus dem Stutzen 12 gereinigt ausfließen. Hierbei umströmen die Abgase die Filterröhren 2 und dringen durch deren Wandungen, so daß der Ruß auf der Außenfläche der Filterröhren 2 abgelagert wird.

Diese Umkehrung bewirkt, daß im Gegensatz zu Fig. 1, wo die Ablagerung der Restpartikel und die Zuführung der Brennergase im Gleichstrom erfolgen, hier jetzt diese beiden Vorgänge im Gegenstrom erfolgen.

Fig. 4 zeigt ein derartiges Ausführungsbeispiel, wobei gegenüber der Fig. 1 lediglich der Einlaßstutzen 21 gegenüber dem Auslaßstutzen 13 versetzt angeordnet ist. Im übrigen arbeitet dieses System genau wie das gemäß Fig. 1 beschriebene System, so daß eine weitere Erläuterung nicht notwendig ist.

Andererseits ist es möglich in dem Beispiel der Fig. 4 die Flußrichtung der Abgase wieder umzukehren. In diesem Falle müssen dann die linken Enden der Filterröhren 2 offen und die rechten Enden der Filterröhren 2 geschlossen sein, wie das aus der nicht näher zu beschreibenden Fig. 5 anhand der Strömungspfeile zu ersehen ist. Auch hier findet also die Rußablagerung an den Außenflächen der Filterröhren 2 statt, die Zufuhr der heißen Brennergase jedoch ebenfalls, so daß wieder ein Gleichstrom gebildet wird. Um den Regenerationssektor gegenüber dem übrigen Filterblock abzutrennen, sind bei diesem Beispiel im Filterblock radial verlaufende Trennwände vorhanden, die den Filterblock in Segmente aufteilen, deren Querschnitt dem des Brennraums entspricht.

Es ist ferner auch möglich, den Brenner 11 anders als in den Figuren 1 bis 5 anzuordnen. Fig. 6, die der Fig. 4 entspricht, zeigt eine derartige Abänderung bei der der Brenner 22 am Umfang des Filterblockes wirkt. Auch hier sind Trennwände im Filterblock erforderlich, wie sie beim vorhergehenden Beispiel angedeutet wurden. Ablagerungen der Restpartikel und Zufuhr der heißen Brennergase erfolgen ebenfalls wieder im Gleichstrom. Eine detaillierte Beschreibung erübrigt sich, da die Wirkungsweise dieses Beispiels dem vorher beschriebenen Ausführungsbeispiel entspricht.

Alle in der Beschreibung, den nachfolgenden Ansprüchen und der Zeichnung dargestellten Merkmale können sowohl einzeln, als auch in beliebiger Kombination miteinander erfindungswesentlich sein.

## Patentansprüche

1. Abgasreinigungssystem für Dieselmotoren, mit einer Filtereinrichtung zur Rußabscheidung aus den Abgasen sowie einer Regenerationsvorrichtung für die Filtereinrichtung, die aus einem separaten Regenerationssektor mit Zufuhr von Regenerationsmitteln für den Ruß besteht, wobei die Filtereinrichtung aus einer Vielzahl von vorzugsweise äquidistant angeordneten Filterelementen besteht, welche in einer, in einem für die Abgase geschlossenen, eine Zu- und Abführung aufweisenden Gehäuse verdrehbar gelagerten Trommel untergebracht sind, wobei die eine Stirnwand der Trommel das Gehäuse in zwei Räume unterteilt mit Durchbrüchen für die axiale Durchströmung des Abgasstroms von einem die Filterelemente aufnehmenden ersten Teilraum und einem zweiten Teilraum, zu dem die Filterelemente hin offen sind, und wobei je nach Drehlage der Trommel die Regeneration nacheinander und in nur einem entsprechenden Teilbereich der Filtereinrichtung stattfindet, dadurch gekennzeichnet, daß die Filterelemente (2) rohrförmig ausgebildet und auf der einen Stirnseite verschlossen sind, daß die Abgase das Filterrohr (2) radial und die durchbrochene Stirnwand (5) axial durchströmen, und daß parallel zu den Filterrohren (2) verlaufende Trennwände (8 und 9) zwischen der durchbrochenen Stirnwand (5) der Trommel und der gegenüberliegenden Gehäusewand (in Teilraum 6) bzw. den Stirnwänden (4 und 5) der Trommel (in Teilraum 7) vorhanden sind, die eine Kammer (10) in mindestens einem der Teilräume (6, 7) für die Regenerationsmittel bilden.

2. Abgasreinigungssystem nach Anspruch 1, dadurch gekennzeichnet, daß als Regenerationsmittel ein Brenner (11) zum Erzeugen von heißen Abbrenngasen dient, die in der Kammer (10) erzeugt werden.

3. Abgasreinigungssystem nach Anspruch 1 oder 2, dadurch gekennzeichnet, daß die Filterelemente (2) rotationssymmetrisch und achsparallel in der Trommel und um eine Welle (3) angeordnet sind, und daß die Welle (3) mit der Trommel schlüssig verbunden ist.

4. Abgasreinigungssystem nach Anspruch 3, dadurch gekennzeichnet, daß die Trennwände (8 und 9) im zweiten Teilraum (6) radial von der Welle (3) ausgehend angeordnet sind und feststehend bis zur Innenwandung des Gehäuses (1) reichen und gegen diese Wandung abgedichtet bzw. mit dieser verbunden sind, so daß ein sektorförmiger Brennraum (10) entsteht.

5. Abgasreinigungssystem nach Anspruch 4, dadurch gekennzeichnet, daß der Brennraum (10) ortsfest ist und die Trommel mit den Filterelementen insbesondere in Schritten der Sektorgröße vor dem Brennraum (10) verdrehbar ist.

6. Abgasreinigungssystem nach Anspruch 5, dadurch gekennzeichnet, daß die Taktfrequenz beim Weiterdrehen der Trommel (Filterblock) in Abhängigkeit der zeitlich gemittelten Motorlast änderbar ist.

7. Abgasreinigungssystem nach einem der vorhergehenden Ansprüche, dadurch gekennzeichnet, daß die Achse des Brenners (11) parallel zu den Achsen der Filterelementen (2) liegt.

8. Abgasreinigungssystem nach Anspruch 4 bis 6, dadurch gekennzeichnet, daß ein Stutzen (13) für die Abführung der gefilterten Abgase vorhanden ist und daß die Achse des Stutzens (13) etwa in der Symmetrieachse des sektorförmigen Brennraums und der Mittelebene des ersten Raumes (7) liegt.

9. Abgasreinigungssystem nach einem der vorhergehenden Ansprüche, dadurch gekennzeichnet, daß die Filterelemente (2) an der geschlossenen Seite über eine scheibenförmige Wand (4) der Trommel miteinander verbunden und mittels dieser Wand (4) auf der Welle (3) drehtfest abgestützt sind.

10. Abgasreinigungssystem nach einem der vorhergehenden Ansprüche, dadurch gekennzeichnet, daß die Einschaltung der Regenerierung durch den Druckabfall des Abgases in dem zu regenerierenden Sektor steuerbar ist.

11. Abgasreinigungssystem nach einem der vorhergehenden Ansprüche, dadurch gekennzeichnet, daß die Filterelemente (2) an der strömungsseitig äußeren Fläche mit katalytisch wirkenden Substanzen beschichtet sind.

12. Abgasreinigungseinrichtung nach einem der vorhergehenden Ansprüche, dadurch gekennzeichnet, daß zwischen dem Gehäuse (1) und der Stirnwand (5) Dichtungen (18) vorhanden sind, und daß bei taktweiser Drehung der Trommel (Filterblock) die Stirnwand (5) für den Verdrehvorgang von den Dichtungen (18) abhebt.

13. Abgaseinrichtung nach Anspruch 1, dadurch gekennzeichnet, daß die Strömungsrichtung der Abgase umkehrbar ist.

14. Abgasreinigungseinrichtung nach Anspruch 2, dadurch gekennzeichnet, daß der Brenner (22) so an dem Gehäuse (1) angeordnet ist, daß die Flammrichtung lotrecht zu den Filterelementen (2) wirkt (Fig. 6).

15. Verfahren zur Reinigung von Dieselabgasen nach einem der Ansprüche 1 bis 10, dadurch gekennzeichnet, daß die bereits auf Rußpartikel gefilterten Abgase für einen Wärmeaustauschvorgang über einen mit thermischen Mitteln arbeitenden Regenerationsbereich leitbar sind.

## Revendications

1. Système de dépollution des gaz d'échappement pour moteurs Diesel, avec filtre pour l'élimination de la suie et un dispositif de régénération du filtre consistant en un secteur je régénération séparé avec amenée de produits de régénération pour la suie. Ce filtre consiste en une multitude d'éléments disposés à équidistance de préférence, qui sont logés dans un tambour rotatif sur galets enfermé dans un boîtier étanche aux gaz d'échappement comportant un orifice d'amenée et un orifice d'évacuation. L'une des faces frontales du tambour subdivise le boîtier en deux espaces reliés par des percées permettant un flux axial des gaz d'échappement du premier espace partiel dans lequel sont logés les éléments de filtrage absorbants et d'un deuxième espace sur lequel s'ouvrent les éléments de filtrage. Selon la position du tambour, la régénération se fait successivement et se concentre sur un secteur partiel correspondant. Les éléments de filtrage (2) se distinguent par leur forme tubulaire dont l'une des extrémités est fermée, de sorte que les gaz d'échappement sont expulsés radialement du tube de filtrage avant de passer axialement à travers la face frontale (5). Les parois séparatrices (8 et 9) entre la paroi frontale (5) percée du tambour parallèle aux tubes de filtrage (2), et la paroi du boîtier qui lui fait face (dans l'espace partiel 6) ou des parois frontales (4 et 5) du tambour (dans l'espace partiel 7). Une des chambres (10) dans au moins un des espaces partiels (6, 7) sera affectée au produit de génération.

2. Système de dépollution des gaz d'échappement selon revendication 1, se distinguant par le fait qu'un brûleur (11) sert de produit de régénération par la formation des gaz de combustion chauds, qui sont produits dans la chambre (10).

3. Système de dépollution des gaz d'échappement selon revendication 1 ou 2, se distinguant par lefaitque les éléments defiltrage (2) sont disposés symétriquement par rapport au sens de rotation et parrallèlement à l'axe dans le tambour, et autour de l'arbre (3), l'arbre (3) affleurant le tambour avec lequel il est relié à demeure.

4. Système de dépollution des gaz d'échappement selon revendication 3, se distinguant par la disposition radiale en partant de l'arbre (3) des cloisons de séparation (8 et 9) dans le deuxième espace partiel (6) et sont agencées pour s'appuyer à demeure contre le chemisage intérieur du boîtier (1) qu'elles étanchéfient ou encore elles peuvent également être fixées à ce dernier pourformer une chambre de combustion en forme de secteur (10).

5. Système de dépollution des gaz d'échappement selon revendication 4, se distinguant par une chambre de combustion (10) à demeure et par un tambour pour les éléments de filtrage susceptible d'être déphasé par pas de la taille d'un secteur devant la chambre de combustion (10).

6. Système de dépollution des gaz d'échappement selon revendication 5, se distinguant par la fréquence de la cadence au cours de la rotation du tambour (bloc de filtrage) modulable en fonction de la sollicitation moyenne dans le temps du moteur.

7. Système de dépollution des gaz d'échappement selon revendications ci-devant, se distinguant par la mise en parallèle de l'axe du brûleur (11) et des axes des éléments de filtrage (2).

8. Système de dépollution des gaz d'échappement selon revendications 4 à 6 se distinguant par la présence d'une tubulure (13) pour l'évacuation des gaz d'échappement filtrés par la disposition de l'axe de la tubulure (13) pratiquement dans l'axe de symétrie de la chambre de combustion en forme de secteurs et du plan moyen du premier espace (7).

9. Système de dépollution des gaz d'échappement selon une des revendications ci-devant, se distinguant par la liaison des éléments de filtrage (2) à la face fermée par une cloison en forme de disque (4) du tambour et au moyen de cette cloison (4) s'oppose au mouvement de rotation de l'arbre (3).

10. Système de dépollution des gaz d'échappement selon une des revendications ci-devant, se distinguant par la possibilité de commander la régénération par la chute de pression des gaz d'échappement dans le secteur à régénérer.

11. Système de dépollution des gaz d'échappement selon les revendications ci-devant, se distinguant par le revêtement de la surface externe par rapport au flux des éléments de filtrage (2) avec des substances à action catalytique.

12. Système de dépollution des gaz d'échappement selon les revendications ci-devant, se distinguant par la présence de joints (18) entre le boîtier (1) et la face frontale (5), et par la dissociation de la face frontale (5) et des joints (18) pendant le processus de déphasage.

13. Système de dépollution des gaz d'échappement selon la revendication 1, se distinguant par la possibilité d'intervertir le sens du flux des gaz d'échappement.

14. Système de dépollution des gaz d'échappement selon la revendication 2, se distinguant par la disposition du brûleur (22) sur le boîtier (1) de façon à faire agir le sens de la flamme perpendiculairement par rapport aux éléments de filtrage (2) (fig. 6).

15. Système de dépollution des gaz d'échappement selon une des revendications 1 à 10, se distinguant par la possibilité de diriger pour un échange de chaleur les gaz d'échappement desquels ont été filtrées les particules de suie sur un secteur de régénération fonctionnant par des moyens thermiques.

## Claims

1. An exhaust purification system for diesel engines having a filteration means to separate soot particles out of the exhaust gases and a regeneration means for the filteration means that comprises a separate regeneration sector with the input of regeneration agents for the soot, whereby the filteration means comprises a number of filter elements, preferably equidistant from one another, carried in a rotatable drum contained in an outer housing having an inlet and outlet but being sealed against the escape of exhaust gases whereby one end wall of said drum divides said housing into two chambers with openings for the axial flow of exhaust gases from a first header chamber providing entry into the filter elements and a second chamber into which the gases passing through the filter elements are discharged and whereby depending on the rotational position of said drum the filter elements are regenerated in succession and in only a suitably partitioned-off region of the filteration means, characterized by the filter elements (2) being tubular in form and being closed at one end, by the exhaust gases passing radially through the filter tubes (2) and axially through the perforated end wall (5) and by partition walls (8 and 9) running parallel to the filter tubes (2) between the perforated end wall (5) of the drum and the opposing wall at the end of the housing (in the header chamber 6) or between the end walls of the drum (in the filter chamber 7) to form a chamber (10) for the regeneration means in at least one of the chambers (6, 7).

2. An exhaust purification system in accordance with claim 1, characterized by the regeneration means being a burner (11) to produce hot combustion gases that are generated in the chamber (10).

3. An exhaust purification system in accordance with claims 1 or 2, characterized by the filter elements (2) being arranged rotationally symetri- cal and axially parallel in the drum around a shaft (3) with said shaft (3) being firmly attached to the drum.

4. An exhaust purification system in accordance with claim 3, characterized by the partition walls (8 and 9) being in the second chamber (6), being fixed to extend radially from the shaft (3) to the inner wall of the housing (1) and being sealed against or joined to said inner wall to form a sector shaped combustion chamber (10).

5. An exhaust purification system in accordance with claim 4, characterized by the combustion chamber (10) being stationary and by the drum with the filter elements being capable of being rotated in front of the combustion chamber (10), preferably in steps equal to the size of the sector.

6. An exhaust purification system in accordance with claim 5, characterized by the frequency of the cyclic rotation of the drum (filter block) being variable in relation to the periodically determined engine load.

7. An exhaust purification system in accordance with one of the foregoing claims, characterized by the axis of the burner (11) being parallel to the axis of the filter elements (2).

8. An exhaust purification system in accordance with claims 4 to 6, characterized by one of the connections (13) for the discharge of the filtered exhaust gas being provided and by the axis of said connection (13) being approximately symet- rically axial to the sector shaped combustion chamber and being located in the center of the first chamber (7).

9. An exhaust purification system in accordance with one of the foregoing claims, characterized by the closed ends of the filter elements (2) all being secured to a disc-shaped wall (4) of the drum and being caused by the said wall (4) to rotate with the shaft (3).

10. An exhaust purification system in accordance with one of the foregoing claims, characterized by the point at which regeneration is initiated being controllable in relation to a drop in pressure of the exhaust gases in the sector to be regenerated.

11. An exhaust purification system in accordance with one of the foregoing claims, characterized by the filter elements (2) being coated on their outer surface relative to the direction of flow with substances having a catalytic action.

12. An exhaust purification system in accordance with one of the foregoing claims, characterized by seals (18) being provided between the housing (1) and the end wall (5) and by the end wall (5) being lifted off the seals (18) during the intermittent rotation of the drum (filter block).

13. An exhaust purification system in accordance with claim 1, characterized by provision being made for reversing the direction in which the exhaust gases flow.

14. An exhaust purification system in accordance with claim 2, characterized by the burner (22) being so located in the housing (1) that its flame is directed vertically downwards against the filter elements (2) (Fig. 6).

15. A process for the purification of diesel exhaust gases in accordance with claims 1 to 10, characterized by provision being made for the exhaust gases from which soot particles have already been filtered out to be directed for a heat exchange process through a thermal regeneration region.
